# EUROPÄISCHE PATENTSCHRIFT

(11) **EP 2 915 927 B1**
(45) Veröffentlichungstag und Bekanntmachung des Hinweises auf die Patenterteilung: **15.04.2020**
(21) Anmeldenummer: 14004341.5
(22) Anmeldetag: 25.11.2011
(51) Int. Cl.: E03C 1/084, E03C 1/086

(54) **Strahlregler**
Jet Regulator
Composant sanitaire

(43) Veröffentlichungstag der Anmeldung: 09.09.2015
(62) Teilanmeldung aus: 11009381.2
(73) Patentinhaber: Neoperl GmbH, 79379 Müllheim (DE)
(72) Erfinder: Blum, Gerhard, 77793 Gutach (DE); Grether, Hermann, 79379 Mülheim (DE)
(74) Vertreter: Börjes-Pestalozza, Henrich

(56) Entgegenhaltungen:
- EP-A2- 0 216 319
- WO-A1-2006/122579
- WO-A1-2010/017855
- WO-A2-2006/092316
- DE-A1-102008 050 247
- DE-A1-102010 048 701
- DE-U1-202008 010 725
- DE-U1-202010 014 392
- DE-U1-202010 014 393
- US-A- 3 424 387
- US-A- 3 827 636
- US-A1- 2007 196 177

## Beschreibung

Die Erfindung betrifft ein sanitäres Einbauteil, entsprechend dem Oberbegriff von Anspruch 1.

Sanitäre Einbauteile werden als Strahlformer, unbelüfteter Strahlregler, Strahlbelüfter, Durchflussmengenregler oder Rückflussverhinderer in den verschiedensten Ausführungen benötigt. So hat man beispielsweise auch belüftete Strahlregler, sogenannte Strahlbelüfter, geschaffen, die einen homogenen, nicht-spritzenden und perlend-weichen Wasserstrahl formen sollen.

Aus der US 3 424 387 A kennt man bereits ein sanitäres Einbauteil der eingangs erwähnten Art, das als belüfteter Strahlregler ausgestaltet ist. Das vorbekannte Einbauteil hat ein hülsenförmiges Einbaugehäuse, das an seinem Gehäuseinnenumfang ein Innengewinde trägt, mit welchem das Einbaugehäuse am Außengewinde einer sanitären Auslaufarmatur montierbar ist. In das Einbaugehäuse sind mehrere Einsetzteile von der Zuströmseite des Einbaugehäuses aus bis zu einem Einsetzanschlag einsetzbar. Jedes dieser übereinandergestapelten Einsetzteile wird an seinem Außenumfang jeweils durch eine Ringwandung umgrenzt, so dass die Ringwandungen der übereinandergestapelten Einbauteile eine innere Umfangswandung bilden, zwischen der und der außenliegenden Gehäuseumfangswandung des Einbaugehäuses ein doppelwandiger Teilbereich mit einem als Belüftungskanal dienenden Ringspalt umgrenzt ist. Der in diesem doppelwandigen Teilbereich des Einbaugehäuses vorgesehene Belüftungskanal ist zur abströmseitigen Gehäusestirnseite hin offen ausgebildet, wobei die abströmseitige Gehäusestirnseite durch ein in das Einbaugehäuse eingelegtes Metallgeflecht gebildet ist, das eine Gitterstruktur mit Durchflussöffnungen hat. An der als Gitterstruktur ausgebildeten Gehäusestirnseite bilden sich aber nach dem Abschalten des in die Auslaufarmatur integrierten Sperrventils Wassertropfen, die bei entsprechender Ausgestaltung der Auslaufarmatur und Anordnung ihres Wasserauslaufs über das Einbaugehäuse an der Außenseite der Auslaufarmatur entlang wandern und dort eine unschöne Kalkspur hinterlassen können. Da die Einsetzteile nur in das Einbaugehäuse eingesetzt sind und da das an der Gehäusestirnseite vorgesehene Metallgeflecht nur in das Einbaugehäuse eingelegt ist, besteht zudem die Gefahr, dass diese Bestandteile des vorbekannten Einbauteiles im hülsenförmigen Einbaugehäuse unabsichtlich oder gar willkürlich nach.oben gedrückt und außer Funktion gesetzt werden.

Aus der US 3 827 636 A kennt man ein ebenfalls als belüfteter Strahlregler ausgebildetes sanitäres Einbauteil, das an seinem Einbaugehäuse jedoch außenumfangsseitig ein Außengewinde hat, mit welchem Außengewinde das Einbaugehäuse in ein Innengewinde am Wasserauslauf einer sanitären Auslaufarmatur einschraubbar ist. Da auch das aus US 3 827 636 A vorbekannte Einbauteil an seiner abströmseitigen Gehäusestirnseite ein als Gitterstruktur ausgebildetes Metallgeflecht hat und da dieses Metallgeflecht an der Gehäusestirnseite nur in das Einbaugehäuse eingesetzt ist, weist auch das aus US 3 827 636 A vorbekannte Einbauteil die bereits oben beschriebenen Nachteile auf.

Aus DE-GM 93 14 990 der Anmelderin ist ein Strahlbelüfter vorbekannt, der in seinem Einbaugehäuse eine als Strahlzerleger dienende Lochplatte hat, die zur Erzeugung einer Vielzahl von Einzelstrahlen eine Anzahl von Durchflusslöchern aufweist. Im Ausströmbereich der Durchflusslöcher sind Stifte vorgesehen, deren zur Lochplatte weisendes freies und konisch spitz zulaufendes Stiftende als Abweisschräge ausgebildet ist, die jeweils einen der von den Durchflusslöchern kommenden Einzelstrahlen schräg zur Strömungsrichtung ablenkt. Um das Einbaugehäuse dieses vorbekannten Strahlbelüfters am Wasserauslauf einer sanitären Auslaufarmatur montieren zu können, ist ein hülsenförmiges Auslaufmundstück vorgesehen, in welches das Einbaugehäuse bis zu einem Einsetzanschlag einsetzbar ist. An dem Auslaufmundstück ist ein Gewinde vorgesehen, dass mit einem korrespondierenden Gegengewinde am Wasserauslauf verschraubbar ist.

Das äußere Erscheinungsbild der Auslaufarmatur wird durch den Wasserauslauf und das benachbarte Auslaufmundstück und dessen Schraubverbindung am Wasserauslauf bestimmt. Um ein ästhetisch ansprechendes Erscheinungsbild zu schaffen, ist es erforderlich, die sichtbaren Oberflächen des Auslaufmundstücks einerseits und der Auslaufarmatur im Bereich ihres Wasserauslaufs andererseits möglichst einheitlich zu gestalten. Dennoch verbleibt zwischen Auslaufmundstück und Strahlregler-Einsatz ein schmaler Spalt, der zur Verschmutzung neigt und störend wirken kann.

Man hat daher auch ein ebenfalls als Strahlbelüfter dienendes sanitäres Einbauteil mit einem mehrteiligen Einbaugehäuse geschaffen, dass an seinem Gehäuseaußenumfang ein Außengewinde aufweist zum Einschrauben in ein am Innenumfang des Wasserauslaufs einer sanitären Auslaufarmatur vorgesehenes Innengewinde (vgl. DE 10 2005 010 551 A1). An das Einbaugehäuse ist abströmseitig ein Strömungsgleichrichter angeformt, der als eine, Durchflusslöcher aufweisende Lochplatte ausgebildet ist, welche die abströmseitige Gehäusestirnseite bildet. In den Gehäuseinnenraum des Einbaugehäuses sind mehrere gitterförmige Einsetzteile einsetzbar, die als Strahlreguliereinrichtung dienen, welche die im Gehäuseinneren belüfteten Einzelstrahlen wieder zu einem homogenen, nicht-spritzenden Gesamtstrahl zu formen hat. Der abströmseitige Gehäusestirnrand weist eine Profilierung auf, die der korrespondierenden Profilierung eines als Drehwerkzeug verwendeten weiteren Einbaugehäuses als Werkzeugangriffsfläche dienen kann. Da der aus DE 10 2005 010 551 A1 vorbekannte Strahlbelüfter derart tief in den Wasserauslauf einer sanitären Auslaufarmatur eingeschraubt werden kann, dass die abströmseitige Gehäusestirnseite des Einbaugehäuses nicht über den Wasserauslauf der Auslaufarmatur vorsteht, wird der ästhetische Eindruck allein durch die Auslaufarmatur bestimmt. Um das Einbaugehäuse am Wasserauslauf der Auslaufarmatur montieren oder demontieren zu können, ist aber stets ein weiteres Einbaugehäuse oder ein anderes spezielles Drehwerkzeug erforderlich, das insbesondere in einem Haushalt nicht immer zur Verfügung steht.

Aus der US-A-4,534,513 ist daher auch ein Strahlregler mit einem hülsenförmigen Einbaugehäuse vorbekannt, das an seinem abströmseitigen Gehäuseumfang ein Außengewinde trägt, mit dem das Einbaugehäuse an einem innenumfangsseitig am Wasserauslauf der Auslaufarmatur vorgesehenen Innengewinde angeschraubt werden kann. Das Einbaugehäuse weist eine abströmseitige Gehäusestirnseite auf, die durch übereinanderliegende Lagen von Metallsieben gebildet wird und die im Gehäuseinneren des Einbaugehäuses verschieblich geführt ist. Durch Beaufschlagung dieser abströmseitigen Gehäusestirnseite mit einer Münze wird die Gehäusestirnseite derart in das Gehäuseinnere vorgeschoben, dass ein die Münze schmalseitig aufnehmender Schlitz freigelegt wird, welcher der als Drehwerkzeug verwendeten Münze als Werkzeugangriffsfläche dient. Die Verschieblichkeit der Gehäusestirnfläche hat jedoch zur Folge, dass die Strömungsverhältnisse im Gehäuseinneren des vorbekannten Strahlreglers sich ändern können, so dass der vorbekannte Strahlregler eventuell keine gleichbleibende und insbesondere keine gleichbleibende und insbesondere keine gleichbleibend gute Strahlqualität hat und viel Bauraum benötigt.

Vergleichbare Strahlregler, die an ihrer abströmseitigen Gehäusestirnseite Werkzeugangriffsflächen für ein einfaches Drehwerkzeug haben, sind auch aus der WO 2006/094680 A1, der CH-PS 380042, der US 2002/0084353 A1, der US 3014667 und der US 4534514 vorbekannt.

Es besteht daher insbesondere die Aufgabe, ein einfach zu handhabendes sanitäres Einbauteil der eingangs erwähnten Art zu schaffen, das sich durch eine hohe Funktionssicherheit auszeichnet und stets ein ästhetisches Erscheinungsbild der Auslaufarmatur im Bereich ihres Wasserauslaufs sicherstellt. Die erfindungsgemäße Lösung dieser Aufgabe besteht bei dem sanitären Einbauteil der eingangs erwähnten Art insbesondere darin, dass das Einbaugehäuse einen abströmseitigen Gehäuseabschnitt mit einem gegenüber dem angrenzenden zuströmseitigen Gehäuseabschnitt reduzierten Gehäusequerschnitt aufweist und der freie Stirnrand des über den Wasserauslauf vorstehenden abströmseitigen Gehäuseabschnitts als Abtropfkante dient, und dass die Gehäusestirnseite mit dem Einbaugehäuse einstückig verbunden ist.

Das erfindungsgemäße Einbauteil weist ein ein- oder mehrteiliges Einbaugehäuse auf, das an seinem Gehäuseaußenumfang ein Außengewinde hat, welches zum Einschrauben in ein am Innenumfang des Wasserauslaufs einer sanitären Auslaufarmatur vorgesehenes Innengewinde bestimmt ist. Mit Hilfe des am Einbaugehäuse vorgesehenen Außengewindes lässt sich das erfindungsgemäße Einbauteil gegebenenfalls auch derart tief in das Innengewinde am Wasserauslauf einschrauben, bis das Einbauteil nicht oder kaum noch über den Wasserauslauf vorsteht. Dabei ist am Einbaugehäuse eine abströmseitige Gehäusestirnseite vorgesehen, die Durchflusslöcher hat, durch die das durch das Einbauteil durchfließende Wasser ausströmen kann. In das Einbaugehäuse ist zumindest ein Einsetzteil bis zu einem Einsetzanschlag einsetzbar, welches Einsetzteil das durchfließende Wasser zu formen und/oder zu regeln hat.

Nach dem oben genannten Erfindungsvorschlag ist vorgesehen, dass das Einbauteil einen belüfteten Strahlregler aufweist oder als solcher ausgestaltet ist. Die Umfangswandung des Einbaugehäuses umgrenzt wenigstens in einem zumindest doppelwandig ausgestalteten Teilbereich mindestens einen Belüftungskanal, der zur abströmseitigen Gehäusestirnseite hin offen ist und der in wenigstens einer, in den Gehäuseinnenraum des Einbaugehäuses führenden Belüftungsöffnung mündet. Somit kann Umgebungsluft durch den zur abströmseitigen Gehäusestirnseite hin offenen Belüftungskanal angesaugt und über die wenigstens eine Belüftungsöffnung in den Gehäuseinnenraum eingeleitet werden, wo diese Umgebungsluft mit dem gegebenenfalls vorläufig in Einzelstrahlen aufgeteilten Wasser vermischt wird, um einen perlend-weichen Wasserstrom zu erzeugen. Da der wenigstens eine Belüftungskanal in die Umfangswandung des Einbaugehäuses integriert ist, kann das erfindungsgemäße Einbauteil mit seinem Außengewinde auch in solche Innengewinde montiert werden, die auch zur Aufnahme eines Auslaufmundstücks bestimmt sind. Es kann somit entweder auf einen herkömmlichen Strahlregler zurückgegriffen werden, der zur Montage ein Auslaufmundstück benötigt, oder aber es kann stattdessen das erfindungsgemäße Einbauteil verwendet werden, das auf ein Auslaufmundstück nicht mehr angewiesen ist. Da das erfindungsgemäße Einbauteil auf ein Auslaufmundstück nicht mehr angewiesen ist, und da ein solches Auslaufmundstück bislang meist aus Messing hergestellt wurde und der Herstellungsvorgang eine abschließende Verchromung des Messingteiles erfordert hatte, werden die mit der Beschaffung eines solchen Materials verbundenen Kosten vermieden, die Materialversorgung unabhängig von diesem Metall sichergestellt und auf einen umweltbelastenden Verchromungsvorgang kann verzichtet werden.

Bei dem erfindungsgemäßen Einbauteil weist das Einbaugehäuses einen abströmseitigen Gehäuseabschnitt mit einem gegenüber dem angrenzenden zuströmseitigen Gehäuseabschnitt reduzierten Gehäusequerschnitt auf, wobei der freie Stirnrand des über den Wasserauslauf vorstehenden abströmseitigen Gehäuseabschnitts als Abtropfkante dient. Das erfindungsgemäße Einbauteil weist also einen abströmseitigen Gehäuseabschnitt auf, der einen gegenüber dem angrenzenden zuströmseitigen Gehäuseabschnitt reduzierten Gehäusequerschnitt hat. Dabei ist der freie Stirnrand des über den Wasserauslauf vorstehenden abströmseitigen Gehäuseabschnitts als Abtropfkante ausgestaltet, an der das auch nach dem Schließen des Absperrhahns noch austretende Restwasser abtropfen kann, ohne auf die Außenseite der Auslaufarmatur überzutreten und dort entlang zu laufen.

Da bei dem erfindungsgemäßen Einbauteil die Gehäusestirnseite mit dem Einbaugehäuse einstückig verbunden ist, wird ein unbeabsichtigtes oder gar willkürliches Hochdrücken dieser Gehäusestirnseite verhindert und eine hohe Funktionssicherheit des erfindungsgemäßen Einbauteiles gewährleistet.

Vorteilhaft kann es sein, wenn die abströmseitige Gehäusestirnseite in Abströmrichtung konvex oder ballig gewölbt ausgebildet ist und zumindest einen Schlitz aufweist, dessen gegenüberliegenden Schlitz-Längsseiten als Dreh- oder Werkzeugangriffsflächen für ein in den zumindest einen Schlitz lösbar einsetzbares Drehwerkzeug ausgestaltet sind.

Bei dieser weiterbildenden Ausführungsform weist das erfindungsgemäße Einbauteil auf seiner abströmseitigen Gehäusestirnseite zumindest einen Schlitz auf, dessen gegenüberliegenden Schlitz-Längsseiten als Drehangriffsflächen oder Werkzeugangriffsflächen für ein, in den zumindest einen Schlitz lösbar einsetzbares Drehwerkzeug ausgestaltet sind. Dabei ist die abströmseitige Gehäusestirnseite in Abströmrichtung derart konvex oder ballig gewölbt ausgebildet, dass der Schlitz ausreichend tief ausgestaltet werden kann, um dem Drehwerkzeug an den entsprechend tiefen Schlitz-Längsseiten eine ausreichende Dreh- oder Werkzeugangriffsfläche zu bieten, ohne dass dadurch übermäßig viel Platz im Gehäuseinnenraum verloren geht.

Um den aus dem Einbauteil austretenden Wasserstrahl gut formen zu können, ohne dass deswegen die abströmseitige Gehäusestirnseite einen hohen Strömungswiderstand bietet, ist es zweckmäßig, wenn die abströmseitige Gehäusestirnseite als Gitter-, Netz- oder Lochstruktur ausgestaltet ist.

Der zumindest eine Schlitz kann als schlitzförmige Durchbrechung der Gehäuse-Stirnfläche ausgestaltet sein. Eine bevorzugte Ausführungsform gemäß der Erfindung sieht demgegenüber vor, dass der zumindest eine Schlitz einen Schlitz- oder Nutgrund hat, der geschlossen oder - beispielsweise durch eine den Schlitz- oder Nutgrund bildende Loch- oder Gitterstruktur - offen beziehungsweise flüssigkeitsdurchlässig ausgestaltet ist.

Um die als Dreh- oder Werkzeugangriffsflächen dienenden Schlitz-Längsseiten ausreichend stabil auszugestalten, und um ein entsprechend hohes Drehmoment auf diese Schlitz-Längsseiten übertragen zu können, ist es vorteilhaft, wenn die Gehäuse-Stirnfläche wenigstens im Bereich des zumindest einen Schlitzes eine Querschnittsverdickung aufweist.
Besonders vorteilhaft ist es, wenn die Schlitz-Längsseiten im Vergleich zu den die Gitter-, Netz- oder Lochstruktur der Gehäusestirnfläche bildenden Strömungsführungswänden eine größere Wandungsdicke aufweisen.

Um das durch das erfindungsgemäße Einbauteil hindurchfließende Wasser über seinen gesamten Querschnitt gleichmäßig mit Umgebungsluft durchmischen zu können, ist es vorteilhaft, wenn mehrere, vorzugsweise gleichmäßig über den Gehäuseumfang verteilt angeordnete Belüftungsöffnungen vorgesehen sind.

Um den zumindest einen Belüftungskanal mit geringem Aufwand in der Umfangswandung des Einbaugehäuses unterzubringen, ist es vorteilhaft, wenn das Einbaugehäuse zumindest in einem abströmseitigen Gehäuseabschnitt eine äußere, zumindest einen Teilabschnitt des Außengewindes tragende Gehäusewandung und eine durch den mindestens einen Belüftungskanal beabstandete innere Gehäusewandung aufweist.

Dabei kann die innere Gehäusewandung gleichzeitig auch als Abtropfkante ausgestaltet werden, wenn die innere Gehäusewandung über die äußere Gehäusewandung vorsteht und den abströmseitigen Gehäusestirnrand bildet.

Um das erfindungsgemäße Einbauteil mit einem entsprechenden Drehwerkzeug gut an dem im Wasserauslauf einer Auslaufarmatur innenumfangsseitig vorgesehenen Innengewinde festschrauben zu können, ist es vorteilhaft, wenn die innere und die äußere Gehäusewandung über vorzugsweise radiale Stege miteinander verbunden sind und wenn zumindest zwei Stege als Dreh- oder Werkzeugangriffsflächen für ein in den Freiraum zwischen den Stegen einführbares Drehwerkzeug vorgesehen sind.

Ist das erfindungsgemäße Einbauteil als Strahlbelüfter ausgestaltet, kann die Umgebungsluft durch einen Unterdruck in das Gehäuseinnere des Einbaugehäuses angesaugt werden. Eine bevorzugte Ausführungsform gemäß der Erfindung sieht dazu vor, dass der Strahlregler ein als Strahlzerleger ausgebildetes Einsetzteil hat, welches den Wasserstrom in eine Vielzahl von Einzelstrahlen aufteilt und dass die wenigstens eine Belüftungsöffnung in einem dem Strahlzerleger in Strömungsrichtung nachfolgenden Abschnitt des Gehäuseinnenraums angeordnet ist. Da der zufließende Wasserstrom im Strahlzerleger in eine Vielzahl von Einzelstrahlen aufgeteilt wird und da -diese Einzelstrahlen--im Bereich der durch den Strahlzerleger bewirkten Querschnittsverengung eine Geschwindigkeitserhöhung erfahren, wird gemäß der Bernoullischen Gleichung auf der Abströmseite des Strahlzerlegers ein Unterdruck erzeugt, der ein Ansaugen der Umgebungsluft in das Gehäuseinnere bewirkt.

Damit ein möglichst hoher Unterdruck auf der Abströmseite des Strahlzerlegers entsteht und damit das durch das erfindungsgemäße Einbauteil durchströmende Wasser gut und wirkungsvoll mit der Umgebungsluft vermischt werden kann, ist es vorteilhaft, wenn der Strahlzerleger zum Aufteilen des Wasserstroms in eine Vielzahl von Einzelstrahlen eine Vielzahl von Durchflussöffnungen hat.

Möglich ist es, dass der Strahlzerleger als Lochplatte oder als Diffusor ausgebildet ist. Dabei sieht jedoch eine bevorzugte Ausführungsform gemäß der Erfindung vor, dass der als Diffusor ausgebildete Strahlzerleger eine die Durchflussöffnungen tragende Ringwandung hat, an die abströmseitig eine zentrale Prallfläche angeformt ist, welche den zufließenden Wasserstrom in Richtung zu den umfangsseitigen Durchflussöffnungen umlenkt.

Zweckmäßig ist es, wenn ein Diffusorring vorgesehen ist, der den Diffusor zumindest im Bereich der Durchflussöffnungen umgreift und wenn zwischen dem Innenumfang des Diffusorrings und dem Außenumfang des Diffusors ein sich in Strömungsrichtung verjüngender Durchflusskanal vorgesehen ist. Das im Bereich des Diffusors in Einzelstrahlen aufgeteilte Wasser wird in dem zwischen Diffusor und Diffusorring vorgesehenen Duchflußkanal derart beschleunigt, dass im Bereich dieses Durchflusskanals bereits mit geringen Wassermengen ein vergleichsweise hoher Unterdruck erzeugt werden kann.

Damit das homogene Strahlbild des austretenden Wasserstrahls nicht beeinträchtigt wird, ist es vorteilhaft, wenn der Diffusorring die wenigstens eine Belüftungsöffnung derart mit Abstand abschirmt, dass der benachbarte Teilbereich des Diffusorrings als Spritzschutz für die wenigstens eine Belüftungsöffnung gegen das am Diffusorring innenumfangsseitig vorbeiströmende Wasser dient.

Um die Umgebungsluft insbesondere in den sich unmittelbar an den Strahlzerleger anschließenden Bereich einströmen zu lassen, ohne dass das Wasser dort durch die Belüftungsöffnungen in den Belüftungskanal eindringen und von dort in einen Bereich außerhalb der Strahlzone austreten kann, ist es zweckmäßig, wenn der Diffusorring wenigstens eine Luftdurchströmöffnung hat und wenn die wenigstens eine Luftdurchströmöffnung sich in Durchströmrichtung vorzugsweise zu einem Luftdurchströmschlitz verengt.

Um das Einsetzgehäuse und den Diffusorring sowie den Diffusorring und den Diffusor positionsgenau zueinander platzieren und montieren zu können, ist es zweckmäßig, wenn in das Einsetzgehäuse der Diffusorring und/oder in den Diffusorring der Diffusor bis zu einem Einsetzanschlag einsetzbar ist.

Damit sich die Einzelteile des erfindungsgemäßen Einbauteils nicht beim Transport oder der Lagerung unbeabsichtigt voneinander lösen können, ist es vorteilhaft, wenn der Diffusorring im Einsetzgehäuse und/oder der Diffusor im Diffusorring lösbar fixierbar und vorzugsweise lösbar verrastbar ist. Dabei sieht eine bevorzugte Ausführungsform gemäß der Erfindung vor, dass am Diffusorring und/oder am Diffusor ein Ringabsatz oder Ringflansch vorgesehen ist, der mit dem Einsetzanschlag zusammenwirkt.

Damit das durchströmende Wasser druckunabhängig auf ein maximales Wasservolumen pro Zeiteinheit eingeregelt werden kann, ist es vorteilhaft, wenn das Einbauteil einen Durchflussmengenregler hat, der dem belüfteten Strahlregler in Strömungsrichtung vorgeschaltet ist.

Damit die im Wasser mitgeführten Schmutzpartikel nicht zu Funktionsbeeinträchtigungen in den einander nachfolgenden Funktionseinheiten des erfindungsgemäßen Einbauteiles führen, ist es zweckmäßig, wenn dem vorzugsweise belüfteten Strahlregler sowie gegebenenfalls dem Durchflussmengenregler ein Vorsatzsieb in Strömungsrichtung vorgeschaltet ist.

Um Kriechströme am Außenumfang des Einbaugehäuses vorbei zu vermeiden, ist es vorteilhaft, wenn zur axialen Abdichtung zwischen dem Einbauteil und einem im Wasserauslauf befindlichen Ringabsatz eine Ringdichtung aus vorzugsweise weichelastischem Material vorgesehen ist.

Weitere Merkmale der Erfindung ergeben sich aus der folgenden Beschreibung erfindungsgemäßer Ausführungsbeispiele in Verbindung mit den Ansprüchen sowie der Zeichnung.

Es zeigt:
- Fig. 1: ein in einem Längsschnitt (in Schnittebene I-I gemäß Fig. 3) dargestelltes sanitäres Einbauteil mit einem Einbaugehäuse, das an seinem Gehäuseaußenumfang ein Außengewinde trägt, welches in ein Innengewinde im Wasserauslauf einer sanitären Auslaufarmatur einschraubbar ist, wobei in das Einbaugehäuse ein als Strahlzerleger dienender Diffusor einsetzbar ist, den ein hier vergleichsweise kurzer Diffusorring umgreift,
- Fig. 2: das Einbauteil aus Figur 1 in einer Draufsicht auf seine Auslaufstirnseite,
- Fig. 3: das Einbauteil aus Figur 1 und 2 in einer Draufsicht auf seine zuströmseitige Stirnseite, wobei das Lochfeld eines an der zuströmseitigen Stirnseite lösbar verrastbaren Vorsatzsiebes gut zu erkennen ist,
- Fig. 4: das Einbauteil aus Figur 1 bis 3 in einer perspektivischen Draufsicht auf seine Auslaufstirnseite,
- Fig. 5: das Einbauteil aus Figur 1 bis 4 in einer auseinandergezogenen perspektivischen Einzelteildarstellung,
- Fig. 6: das Einbauteil aus Figur 1 bis 5 in einem perspektivischen Teil-Längsschnitt,
- Fig. 7: ein mit Figur 1 bis 6 vergleichbares und ebenfalls einen belüfteten Strahlregler aufweisendes sanitäres Einbauteil mit einem Diffusorring, der hier bis etwa zur abströmseitigen Stirnseite des Diffusors reicht,
- Fig. 8: das Einbauteil aus Figur 7 in einer Draufsicht auf seine Auslaufstirnseite,
- Fig. 9: das Einbauteil aus Figur 7 und 8 in einer Draufsicht auf die zuströmseitige Stirnseite,
- Fig. 10: das Einbauteil aus Figur 7 bis 9 in einer perspektivischen Draufsicht auf die Auslaufstirnseite,
- Fig. 11: das Einbauteil aus den Figuren 7 bis 10 in einer perspektivischen Einzelteildarstellung,
- Fig. 12: das Einbauteil aus den Figuren 7 bis 11 in einem perspektivischen Teil-Längsschnitt,
- Fig. 13: einen belüfteten Strahlregler herkömmlicher Bauart, der mit Hilfe eines separaten Auslaufmundstücks am Wasserauslauf einer sanitären Auslaufarmatur montierbar ist,
- Fig. 14: ein mit Figur 1 bis 12 und 13 vergleichbares Einbauteil in einem Längsschnitt, an dessen Einbaugehäuse eine abströmseitige Gehäusestirnseite einstückig angeformt ist, die einen radial orientierten Schlitz aufweist, dessen Schlitz-Längsseiten als Drehangriffsfläche beispielsweise für einen in den Schlitz eingeführte und als Drehwerkzeug verwendete Münze dienen,
- Fig. 15: das Einbauteil aus Figur 14 in einer Draufsicht auf seine Auslaufstirnseite,
- Fig. 16: das Einbauteil aus Figur 14 und 15 in einer Draufsicht auf seine zuströmseitige Stirnseite,
- Fig. 17: das Einbauteil aus den Figuren 145 bis 16 in einer perspektivischen Seitenansicht,
- Fig. 18: das Einbauteil aus den Figuren 14 bis 17 in einer perspektivischen Einzelteildarstellung,
- Fig. 19: das Einbauteil aus den Figuren 14 bis 18 in einem perspektivischen Teil-Längsschnitt,
- Fig. 20: ein mit Figur 14 bis 19 vergleichbares Einbauteil, das an der abströmseitigen Gehäusestirnseite seines Einbaugehäuses zwei einander rechtwinklig kreuzende Schlitze hat, die einen Kreuzsschlitz bilden,
- Fig. 21: das Einbauteil aus Figur 20 in einer Draufsicht auf seine Auslaufstirnseite,
- Fig. 22: das Einbauteil aus Figur 20 und 21 in einer Draufsicht auf seine zuströmseitige Stirnseite,
- Fig. 23: das Einbauteil aus den Figuren 20 bis 22 in einer perspektivischen Draufsicht auf seine Auslaufstirnseite,
- Fig. 24: das Einbauteil aus den Figuren 20 bis 23 in einer perspektivischen Einzelteildarstellung,
- Fig. 25: das Einbauteil aus den Figuren 20 bis 24 in einem perspektivischen Teil-Längsschnitt, und
- Fig. 26: ein als Strahlregler ausgebildetes und mit dem Einbauteil in Figur 14 bis 19 vergleichbares Einbauteil in einem Längsschnitt, wobei der Strahlregler hier einen Strahlzerleger hat, der als Lochplatte ausgebildet ist, die eine Vielzahl axialer Durchflusslöcher aufweist, um das zuströmende Wasser in eine entsprechende Anzahl von Einzelstrahlen aufzuteilen.

In den Figuren 1 bis 26 ist ein sanitäres Einbauteil in verschiedenen Ausführungen 1, 2, 4, 5, 6 und 7 dargestellt. Die hier dargestellten Einbauteile 1, 2, 4, 5, 6 und 7 sind am Wasserauslauf 70 einer hier ansonsten nicht weiter gezeigten sanitären Auslaufarmatur 8 montierbar. Die Einbauteile 1, 2, 4, 5, 6 und 7 weisen ein Einbaugehäuse 9 auf, das an seinem Gehäuseaußenumfang ein Außengewinde 10 hat. Das Außengewinde 10 ist zum Einschrauben in ein Innengewinde 11 bestimmt, das am Innenumfang des Wasserauslaufs 70 der sanitären Auslaufarmatur 8 vorgesehen ist (vgl. Fig. 13). Das Einbaugehäuse 9 weist eine abströmseitige Gehäusestirnseite 12 mit Durchflusslöchern 13 auf.

Die Umfangswandung des Einbaugehäuses 9 der hier dargestellten Einbauteile 1, 2, 4, 5, 6 und 7 umgrenzt in einem doppelwandig ausgestalteten Teilbereich einen ringförmig umlaufenden Belüftungskanal 14. Dieser Belüftungskanal 14, der zur abströmseitigen, in den Figuren unteren Gehäusestirnseite 12 hin offen ist, mündet in mehreren Belüftungsöffnungen 15, die gleichmäßig über den Gehäuseumfang verteilt angeordnet sind und in den Gehäuseinnenraum des Einbaugehäuses 9 führen. Der Belüftungskanal 14 und die Belüftungsöffnungen 15 sind Bestandteil eines in die Einbauteile 1, 2, 4, 5 und 6 integrierten Strahlreglers 16, eines sogenannten Strahlbelüfters. Das Einbauelement 7 ist demgegenüber selbst als Strahlregler ausgestaltet.

Das Einbaugehäuse 9 der Einbauteile 1, 2, 4, 5, 6 und 7 weist in seinem abströmseitigen Gehäuseabschnitt eine äußere Gehäusewandung 17 und eine durch den Belüftungskanal 14 beabstandete innere Gehäusewandung 18 auf, von denen die innere Gehäusewandung 18 über die äußere Gehäusewandung 17 vorsteht und den abströmseitigen Gehäusestirnrand bildet. Die äußere Gehäusewandung 17 trägt zumindest einen Teilabschnitt des Außengewindes 10. Die innere und die äußere Gehäusewandung 17, 18 sind über radiale Stege 19 miteinander verbunden, wobei die Stege 19 als Dreh- oder Werkzeugangriffsfläche für ein in den Freiraum zwischen den Stegen 19 einführbares Drehwerkzeug vorgesehen sind.

Da ein solches spezielles Drehwerkzeug aber insbesondere in einem privaten Haushalt nicht immer zur Verfügung steht, weist die abströmseitige Gehäusestirnseite 12 der in den Figuren 14 bis 26 dargestellten Einbauteile 5, 6 und 7 zumindest einen Schlitz 20, 21 auf, dessen gegenüberliegenden Schlitz-Längsseiten als Dreh- oder Werkzeugangriffsflächen für ein Drehwerkzeug ausgestaltet sind, das in den zumindest einen Schlitz 20 beziehungsweise 21 lösbar einsetzbar ist. Als Drehwerkzeug kann ein Schraubendreher, vorzugsweise aber auch eine Münze dienen. Damit mit Hilfe des in den Schlitz 20, 21 einführbaren Drehwerkzeuges auch ein höheres Drehmoment übertragen werden kann, ist die abströmseitige Gehäusestirnseite 12 in Abströmrichtung konvex oder ballig gewölbt, so dass die Schlitz-Längsseiten vorzugsweise tief ausgestaltet sind, ohne dass die Gehäusestirnseite 12 den im Gehäuseinnenraum zur Verfügung stehenden Platz wesentlich einschränken würde. Im Gehäuseinnenraum ist somit ausreichend Platz, um weitere Einsetz- oder Strömungsformungsteille 47, 48 darin vorzusehen (vgl. Fig. 26). Während der Strahlregler 5 gemäß den Figuren 14 bis 19 nur einen etwa radial orientierten Schlitz 20 an seiner Gehäusestirnseite trägt, sind an der Gehäusestirnseite 12 des in den Figuren 20 bis 25 gezeigten Einbauteiles 6 zwei radial orientierte und rechtwinklig zueinander angeordnete Schlitze 20, 21 vorgesehen, die hier einen Kreuzschlitz bilden.

In das Einbaugehäuse 9 der Einbauteile 1, 2, 4, 5, 6 und 7 ist zumindest ein Einsetzteil bis zu einem Einsetzanschlag einsetzbar. So wird aus den Figuren 1 bis 12 und 14 bis 25 deutlich, dass in das Einbaugehäuse 9 der Einbauteile 1, 2, 4, 5, 6 und 7 ein als Strahlzerleger ausgebildetes Einsetzteil eingesetzt werden kann, welches den Wasserstrom in eine Vielzahl von Einzelstrahlen aufzuteilen hat und dazu eine Vielzahl von Durchflussöffnungen 22 aufweist. Das als Strahlzerleger dienende Einsetzteil ist hier als Diffusor 23 ausgebildet, der eine die Durchflussöffnungen 22 tragende Ringwandung 24 hat. An die Ringwandung 24 des hier topfförmigen Diffusors 23 ist eine zentrale Prallfläche 25 angeformt, welche den zufließenden Wasserstrom in Richtung zu den umfangsseitigen Durchflussöffnungen 22 umlenkt.

Der Diffusor 23 wird von einem Diffusorring 26 derart umgriffen, dass zwischen dem Innenumfang des Diffusorrings 26 und dem Außenumfang des Diffusors 23 ein sich in Strömungsrichtung verjüngender Durchflusskanal 30 vorgesehen ist. Dabei werden die Belüftungsöffnungen 15 vom Diffusorring 26 derart mit Abstand überdeckt, dass der benachbarte Teilbereich des Diffusorrings 26 als Spritzschutz 27 für die Belüftungsöffnungen 15 gegen das am Diffusorring 26 innenumfangsseitig vorbeiströmende Wasser dient.

Der Diffusorring 26 der Einbauteile 2, 5 und 6 weist Luftdurchströmöffnungen 29 auf, die sich in Durchströmrichtung zu einem Luftdurchströmschlitz verengen. Die Umgebungsluft kann somit über den Belüftungskanal 14 durch die Belüftungsöffnungen 15 in der Umfangswandung sowie die Luftdurchströmöffnungen 29 im Diffusorring 26 hindurch in den Gehäuseinnenraum des Einbaugehäuses 9 angesaugt werden, um sich dort mit den vom Diffusor 23 erzeugten Einzelstrahlen zu vermischen, bevor diese wieder an der als Strömungsgleichrichter dienenden Gehäusestirnseite 12 zu einem homogenen, nichtspritzenden und perlendweichen belüfteten Gesamtstrahl vereint und geformt zu werden.

Der in die Einbauteile 1, 2, 4, 5 und 6 integrierte Strahlregler 16 besteht somit im Wesentlichen aus dem Diffusor 23, dem zugeordneten Diffusorring 26, sowie der als Strömungsgleichrichter ausgebildeten Gehäusestirnseite 12 des Einbaugehäuses 9.

Während bei den Einbauteilen 1, 2, 4, 5 und 6 der Strahlzerleger als Diffusor 23 ausgebildet ist, weist das als Strahlregler ausgebildete Einbauteil 7 in Figur 27 stattdessen einen Strahlzerleger auf, der als Lochplatte 40 ausgestaltet ist, die zum Aufteilen des zuströmenden Wassers in eine Vielzahl von Einzelstrahlen eine entsprechende Anzahl von axialen Durchflusslöchern 41 aufweist.

Um die Umgebungsluft in den Gehäuseinnenraum ansaugen und um dazu im Gehäuseinnenraum einen Unterdruck erzeugen zu können, ist zwischen dem Innenumfang des Diffusorrings 26 und dem Außenumfang des Diffusors 23 ein sich in Strömungsrichtung verjüngender ringförmiger Durchflusskanal 30 vorgesehen. In diesen sich verjüngenden Durchflusskanal 30 werden die im Diffusor 23 vereinzelten Einzelstrahlen derart beschleunigt, dass auf der Abströmseite des Diffusors 23 im Bereich der abströmseitigen Kanalöffnung des Durchflusskanals 30 ein Unterdruck entsteht.

Auch bei dem in Figur 26 dargestellten Einbauteil 7 wird der Durchtrittsquerschnitt in den Durchflusslöchern 41 der Lochplatte 40 derart verengt, dass die durch die Lochplatte 40 erzeugten Einzelstrahlen derart beschleunigt werden, dass auch auf der Abströmseite der Lochplatte 40 ein Unterdruck entsteht.

Während der Diffusorring 26 bis zu einem Einsetzanschlag 31 in das Einbaugehäuse 9 einsetzbar ist, kann der Diffusor 23 seinerseits bis zu einem Einsetzanschlag 32 in den Diffusorring 26 eingesetzt werden. Dabei ist ein Dichtring 33 aus vorzugsweise weichelastischem Material vorgesehen, der die Trennspalte zwischen Einbaugehäuse 9 und Diffusorring 26 und zwischen Diffusorring 26 und Diffusor 23 abdichtet und der zur axialen Abdichtung zwischen dem zuströmseitigen Stirnrand des Einbaugehäuses 9 und einem Ringabsatz im Wasserauslauf 7 der sanitären Auslaufarmatur 8 eingespannt werden kann.

In den Fig. 1 bis 12 und 14 bis 25 ist erkennbar, dass dem Strahlregler der Einbauteile 1, 2, 4, 5 und 6 ein Durchflussmengenregler 34 vorgeschaltet ist, der einen ringförmigen Drosselkörper 35 aus elastischem Material hat, welcher Drosselkörper 35 zwischen sich und einer Regelprofilierung 36 einen sich unter dem Druck des durchströmenden Wassers veränderten Steuerspalt 37 begrenzt. Dieser Durchflussmengenregler 34 ist über eine Rastverbindung mit dem in Strömungsrichtung nachfolgenden Strahlregler 16 und insbesondere mit dessen Diffusor 23 verbunden. Dem Durchflussmengenregler 34 wiederum ist ein sich entgegen der Strömungsrichtung konisch verjüngendes Vorsatzsieb 38 vorgeschaltet, dass die im Wasser mitgeführten Schmutzartikel auszufiltern hat, bevor diese Schmutzpartikel die Funktion des Durchflussmengenreglers 34 oder des nachfolgenden Strahlreglers beeinträchtigen können. Ein vergleichbares Vorsatzsieb 38 ist auch vor dem Einbauteil 7 vorgesehen.

Aus einem Vergleich der Fig. 13 und 14 wird deutlich, dass die hier dargestellten Einbauteile 1, 2, 4, 5, 6 und 7 mit ihrem am Einbaugehäuse 9 vorgesehenen Außengewinde 10 auch in das Innengewinde 11 am Wasserauslauf 7 einer sanitären Auslaufarmatur eingeschraubt werden können, das ansonsten zur Montage des für einen handelsüblichen Strahlregler 3 benötigten Auslaufmundstücks 28 erforderlich ist. Auf diese Weise ist es möglich, die in den Fig. 13 und 14 gezeigte Auslaufarmatur entweder in Verbindung mit einem Auslaufmundstück 28 und einem darin eingesetzten handelsüblichen Strahlregler 3 oder aber in Verbindung mit einem der erfindungsgemäßen Einbauteile 1, 2, 4, 5, 6 und 7 zu verwenden.

## Patentansprüche

1. Sanitäres Einbauteil (1, 2, 4, 5, 6, 7), das einen belüfteten Strahlregler aufweist oder als solcher ausgestaltet ist, mit einem Einbaugehäuse (9), das eine Umfangswandung hat, die wenigstens in einem zumindest doppelwandig ausgestalteten Teilbereich mindestens einen Belüftungskanal (14) umgrenzt, und das ein Gewinde (10) aufweist zum Befestigen an einem am Wasserauslauf (70) einer sanitären Auslaufarmatur (8) vorgesehenen Gegengewinde (11), wobei das Einbaugehäuse (9) eine als Gitter-, Netz- oder Lochstruktur ausgestaltete abströmseitige Gehäusestirnseite (12) mit Durchflusslöchern (13) hat, wobei in das Einbaugehäuse (9) zumindest ein Einsetzteil bis zu einem Einsetzanschlag einsetzbar ist, und wobei der mindestens eine, zur abströmseitigen Gehäusestirnseite (12) hin offene Belüftungskanal (14) in wenigstens einer, in den Gehäuseinnenraum des Einbaugehäuses (9) führenden Belüftungsöffnung (15) mündet, wobei das am Einbaugehäuse (9) vorgesehene Gewinde als ein am Gehäuseaußenumfang angeordnetes Außengewinde ausgebildet ist, das mit einem am Innenumfang des Wasserauslaufs befindlichen und als Gegengewinde vorgesehenen Innengewinde zusammenwirkt, **dadurch gekennzeichnet, dass** das Einbaugehäuse (9) einen abströmseitigen Gehäuseabschnitt mit einem gegenüber dem angrenzenden zuströmseitigen Gehäuseabschnitt reduzierten Gehäusequerschnitt aufweist und der freie Stirnrand des über den Wasserauslauf (70) vorstehenden abströmseitigen Gehäuseabschnitts als Abtropfkante dient, und dass die Gehäusestirnseite (12) mit dem Einbaugehäuse (9) einstückig verbunden ist.

2. Einbauteil nach Anspruch 1, **dadurch gekennzeichnet, dass** die abströmseitige Gehäusestirnseite (12) in Abströmrichtung konvex oder ballig gewölbt ausgebildet ist und zumindest einen Schlitz (20, 21) aufweist, dessen gegenüberliegenden Schlitz-Längsseiten als Dreh- oder Werkzeugsangriffsflächen für ein in den zumindest einen Schlitz (20, 21) einsetzbares Drehwerkzeug ausgestaltet sind.

3. Einbauteil nach Anspruch 2, **dadurch gekennzeichnet, dass** der zumindest eine Schlitz (20, 21) einen Schlitz- oder Nutgrund hat, der geschlossen oder, vorzugsweise durch eine den Schlitz- oder Nutgrund bildende Loch- oder Gitterstruktur - offen beziehungsweise flüssigkeitsdurchlässig ausgestaltet ist.

4. Einbauteil nach Anspruch 2 oder 3, **dadurch gekennzeichnet, dass** die Gehäusestirnseite (12) wenigstens im Bereich des zumindest einen Schlitzes (20, 21) eine Querschnittsverdickung aufweist und/oder dass die Schlitz-Längsseiten des zumindest eines Schlitzes (20, 21) eine im Vergleich zu den die Gitter-, Netz- oder Lochstruktur der abströmseitigen Gehäusestirnseite 12 bildenden Strömungsführungswänden (46) größere Wandungsdicke aufweisen.

5. Einbauteil nach einem der Ansprüche 1 bis 4, **dadurch gekennzeichnet, dass** mehrere, vorzugsweise gleichmäßig über den Gehäuseumfang verteilt angeordnete Belüftungsöffnungen (15) vorgesehen sind.

6. Einbauteil nach einem der Ansprüche 1 bis 5, **dadurch gekennzeichnet, dass** das Einbaugehäuse (9) zumindest in einem abströmseitigen Gehäuseabschnitt eine äußere, zumindest einen Teilabschnitt des Außengewindes (10) tragende Gehäusewandung (17) und eine durch den mindestens einen Belüftungskanal (14) beabstandete innere Gehäusewandung (18) aufweist.

7. Einbauteil nach Anspruch 6, **dadurch gekennzeichnet, dass** die innere Gehäusewandung (18) über die äußere Gehäusewandung (17) vorsteht und den abströmseitigen Gehäusestirnrand bildet.

8. Einbauteil nach Anspruch 6 oder 7, **dadurch gekennzeichnet, dass** die innere und äußere Gehäusewandung (17, 18) über vorzugsweise radiale Stege (19) miteinander verbunden sind und dass zumindest zwei Stege (19) als Dreh- oder Werkzeugangriffsflächen für eine in den Freiraum zwischen den Stegen (17, 18) einführbares Drehwerkzeug vorgesehen sind.

9. Einbauteil nach einem der Ansprüche 1 bis 8, **dadurch gekennzeichnet, dass** das Einsetzteil als Strahlzerleger ausgebildet ist, welcher den Wasserstrom in eine Vielzahl von Einzelstrahlen aufteilt, wobei die wenigstens eine Belüftungsöffnung (15) in einem dem Strahlzerleger in Strömungsrichtung nachfolgenden Abschnitt des Gehäuseinnenraums mündet.

10. Einbauteil nach Anspruch 9, **dadurch gekennzeichnet, dass** der Strahlzerleger zum Aufteilen des Wasserstroms in eine Vielzahl von Einzelstrahlen eine Vielzahl von Durchflussöffnungen (22, 41) hat.

11. Einbauteil nach Anspruch 9 oder 10, **dadurch gekennzeichnet, dass** der Strahlzerleger als Lochplatte (40) oder als Diffusor (23) ausgebildet ist.

12. Einbauteil nach Anspruch 11, **dadurch gekennzeichnet, dass** der als Diffusor (23) ausgebildete Strahlzerleger eine die Durchflussöffnungen (22) tragende Ringwandung (24) hat, an die eine zentrale Prallfläche (25) angeformt ist, welche den zufließenden Wasserstrom in Richtung zu den umfangseitigen Durchflussöffnungen (22) umlenkt.

13. Einbauteil nach Anspruch 11 oder 12 mit dem als Diffusor ausgebildeten Strahlzerleger, **dadurch gekennzeichnet, dass** ein Diffusorring (26) vorgesehen ist, der den Diffusor (23) zumindest im Bereich der Durchflussöffnungen (22) umgreift und das zwischen dem Innenumfang des Diffusorrings (26) und dem Außenumfang des Diffusors (23) ein sich in Strömungsrichtung verjüngender Durchflusskanal (30) vorgesehen ist.

14. Einbauteil nach Anspruch 13, **dadurch gekennzeichnet, dass** der Diffusorring (26) die wenigstens eine Belüftungsöffnung (15) derart mit Abstand überdeckt, dass der benachbarte Teilbereich des Diffusorrings (26) als Spritzschutz (27) für die wenigstens eine Belüftungsöffnung (15) gegen das am Diffusorring (26) innenumfangsseitig vorbeiströmende Wasser dient.

15. Einbauteil nach Anspruch 13 oder 14, **dadurch gekennzeichnet, dass** der Diffusorring (26) wenigstens eine Luftdurchströmöffnung (29) hat und dass die wenigstens eine Luftdurchströmöffnung (29) sich in Durchströmrichtung vorzugsweise zu einem Luftdurchströmschlitz verengt.

16. Einbauteil nach einem der Ansprüche 13 bis 15, **dadurch gekennzeichnet, dass** in das Einbaugehäuse (9) der Diffusorring (26) und/oder in den Diffusorring (26) der Diffusor (23) bis zu einem Einsetzanschlag (31,32) einsetzbar ist.

17. Einbauteil nach einem der Ansprüche 13 bis 16, **dadurch gekennzeichnet, dass** der Diffusorring (26) im Einbaugehäuse (9) oder der Diffusor (23) im Diffusorring (26) lösbar und fixierbar und vorzugsweise lösbar verrastbar ist.

18. Einbauteil nach Anspruch 16 oder 17, **dadurch gekennzeichnet, dass** am Diffusorring (26) und/oder am Diffusor (23) ein Ringabsatz oder Ringflansch vorgesehen ist, der mit dem Einsetzanschlag (31; 32) zusammenwirkt.

19. Einbauteil nach einem der Ansprüche 1 bis 18, **dadurch gekennzeichnet, dass** das Einbauteil (1, 2, 4, 5, 6) einen Durchflussmengenregler (34) und/oder eine Drosselscheibe hat, der/die dem belüfteten Strahlregler in Strömungsrichtung vorgeschaltet ist.

20. Einbauteil nach einem der Ansprüche 1 bis 19, **dadurch gekennzeichnet, dass** dem belüfteten Strahlregler sowie gegebenenfalls dem Durchflussmengenregler (34) ein Vorsatzsieb (38) in Strömungsrichtung vorgeschaltet ist.

21. Einbauteil nach einem der Ansprüche 1 bis 20, **dadurch gekennzeichnet, dass** zur axialen Abdichtung zwischen dem Einbauteil und einem im Wasserauslauf (70) befindlichen Ringabsatz eine Ringdichtung (33) aus vorzugsweise weichelastischem Material vorgesehen ist.

## Claims

1. Sanitary installation part (1, 2, 4, 5, 6, 7) having an aerated jet regulator, or being designed as such, and having an installation housing (9) which has a circumferential wall bounding at least one aeration duct (14) at least in a sub-region of at least double-walled design and which has a thread (10) for fastening to a mating thread (11) which is provided on the water outlet (70) of a sanitary outlet fitting (8), wherein the installation housing (9) has an outflow-side housing end side (12) which is designed as a grid, mesh or perforated structure and which has throughflow holes (13), wherein at least one insert part is able to be inserted into the installation housing (9) as far as an insertion stop, and wherein the at least one aeration duct (14), which is open towards the outflow-side housing end side (12), opens into at least one aeration opening (15) which leads into the housing interior of the installation housing (9), wherein the thread provided on the installation housing (9) is formed as an outer thread arranged on the housing outer circumference and interacting with an inner thread which is situated on the inner circumference of the water outlet and which is provided as a mating thread, **characterized in that** the installation housing (9) has an outflow-side housing portion with a housing cross section which is reduced in comparison with the adjoining inflow-side housing portion, and the free end boundary of the outflow-side housing portion, which housing portion projects beyond the water outlet (70), serves as a drip edge, and **in that** the housing end side (12) is integrally connected to the installation housing (9) .

2. Installation part according to Claim 1, **characterized in that** the outflow-side housing end side (12) is designed to be curved in a convex or crowned manner in the outflow direction and has at least one slot (20, 21) whose opposite slot longitudinal sides are designed as turning or tool engagement surfaces for a turning tool which is able to be inserted into the at least one slot (20, 21).

3. Installation part according to Claim 2, **characterized in that** the at least one slot (20, 21) has a slot or groove base which is of closed design or, preferably by way of a perforated or grid structure forming the slot or groove base, of open or liquid-permeable design.

4. Installation part according to Claim 2 or 3, **characterized in that** the housing end side (12) has a cross-sectional thickening at least in the region of the at least one slot (20, 21), and/or **in that** the slot longitudinal sides of the at least one slot (20, 21) have a wall thickness which is larger in comparison with the flow guidance walls (46) forming the grid, mesh or perforated structure of the outflow-side housing end side (12).

5. Installation part according to one of Claims 1 to 4, **characterized in that** provision is made of multiple aeration openings (15), which are arranged preferably uniformly distributed over the housing circumference.

6. Installation part according to one of Claims 1 to 5, **characterized in that** the installation housing (9), at least in an outflow-side housing portion, has an outer housing wall (17), bearing at least a sub-portion of the outer thread (10), and an inner housing wall (18), spaced apart by the at least one aeration duct (14).

7. Installation part according to Claim 6, **characterized in that** the inner housing wall (18) projects beyond the outer housing wall (17) and forms the outflow-side housing end boundary.

8. Installation part according to Claim 6 or 7, **characterized in that** the inner and outer housing walls (17, 18) are connected to one another via preferably radial webs (19), and **in that** at least two webs (19) are provided as turning or tool engagement surfaces for a turning tool which is able to be introduced into the free space between the webs (17, 18).

9. Installation part according to one of Claims 1 to 8, **characterized in that** the insert part is formed as a jet splitter which divides the water stream into a multiplicity of individual jets, wherein the at least one aeration opening (15) opens into a portion of the housing interior that follows the jet splitter in the flow direction.

10. Installation part according to Claim 9, **characterized in that** the jet splitter, for dividing the water stream into a multiplicity of individual jets, has a multiplicity of throughflow openings (22, 41).

11. Installation part according to Claim 9 or 10, **characterized in that** the jet regulator is formed as a perforated plate (40) or as a diffusor (23).

12. Installation part according to Claim 11, **characterized in that** the jet splitter formed as a diffusor (23) has an annular wall (24) which bears the throughflow openings (22) and on which a central impact surface (25) is integrally formed, which central impact surface diverts the inflowing water stream into the direction of the circumferential throughflow openings (22).

13. Installation part according to Claim 11 or 12 having the jet splitter formed as a diffusor, **characterized in that** provision is made of a diffusor ring (26) which engages around the diffusor (23) at least in the region of the throughflow openings (22), and **in that**, between the inner circumference of the diffusor ring (26) and the outer circumference of the diffusor (23), provision is made of a throughflow duct (30) which narrows in the flow direction.

14. Installation part according to Claim 13, **characterized in that** the diffusor ring (26) covers the at least one aeration opening (15) at such a spacing therefrom that the adjacent sub-region of the diffusor ring (26) serves as a splash guard (27) for the at least one aeration opening (15) with respect to the water flowing past the diffusor ring (26) on the inner circumferential side.

15. Installation part according to Claim 13 or 14, **characterized in that** the diffusor ring (26) has at least one air throughflow opening (29), and **in that** the at least one air throughflow opening (29) narrows preferably to an air throughflow slot in the throughflow direction.

16. Installation part according to one of Claims 13 to 15, **characterized in that** the diffusor ring (26) is able to be inserted into the installation housing (9), and/or the diffusor (23) is able to be inserted into the diffusor ring (26), as far as an insertion stop (31, 32).

17. Installation part according to one of Claims 13 to 16, **characterized in that** the diffusor ring (26), in the installation housing (9), or the diffusor (23), in the diffusor ring (26), is able to be released and to be fixed and is preferably able to be latched in a releasable manner.

18. Installation part according to Claim 16 or 17, **characterized in that**, on the diffusor ring (26) and/or on the diffusor (23), provision is made of an annular shoulder or annular flange, which interacts with the insertion stop (31, 32).

19. Installation part according to one of Claims 1 to 18, **characterized in that** the installation part (1, 2, 4, 5, 6) has a throughflow quantity regulator (34) and/or a throttle disc which are/is arranged upstream of the aerated jet regulator in the flow direction.

20. Installation part according to one of Claims 1 to 19, **characterized in that** an upstream screen (38) is arranged upstream of the aerated jet regulator and, if appropriate, the throughflow quantity regulator (34) in the flow direction.

21. Installation part according to one of Claims 1 to 20, **characterized in that**, for axial sealing between the installation part and an annular shoulder situated in the water outlet (70), provision is made of an annular seal (33) composed of preferably soft elastic material.

## Revendications

1. Composant sanitaire (1, 2, 4, 5, 6, 7), qui présente un régulateur de jet aéré ou qui est réalisé sous cette forme, avec un boîtier d'insertion (9), qui présente une paroi périphérique qui délimite au moins un canal d'aération (14) dans au moins une région partielle réalisée au moins à double paroi, et qui présente un filetage (10) pour la fixation à un filetage opposé (11) prévu à la sortie d'eau (70) d'une robinetterie sanitaire (8), dans lequel le boîtier d'insertion (9) comporte un côté frontal aval de boîtier (12) avec des trous de passage (13) réalisé sous la forme d'une structure de grille, de filet ou de structure perforé, dans lequel au moins une pièce d'insertion peut être insérée dans le boîtier d'insertion (9) jusqu'à une butée d'insertion, et dans lequel ledit au moins un canal d'aération (14) ouvert en direction du côté frontal aval de boîtier (12) débouche dans au moins une ouverture d'aération (15) conduisant dans l'espace intérieur de boîtier du boîtier d'insertion (9), dans lequel le filetage prévu sur le boîtier d'insertion (9) est formé par un filetage extérieur disposé à la périphérie extérieure du boîtier, qui coopère avec un filetage intérieur se trouvant à la périphérie intérieure de la sortie d'eau et prévu sous forme de filetage opposé, **caractérisé en ce que** le boîtier d'insertion (9) présente une partie de boîtier aval ayant une section transversale de boîtier réduite par rapport à la partie de boîtier amont adjacente et le bord frontal libre de la partie de boîtier aval saillante sur la sortie d'eau (70) sert d'arête d'égouttage et **en ce que** le côté frontal de boîtier 12) est relié d'une seule pièce au boîtier d'insertion (9).

2. Composant selon la revendication 1, **caractérisé en ce que** le côté frontal aval de boîtier (12) dans la direction d'écoulement est réalisé sous forme convexe ou bombée et présente au moins une fente (20, 21), dont les côtés longitudinaux de fente opposés sont réalisés sous forme de faces d'entraînement de rotation ou d'application d'un outil pour un outil de rotation insérable dans ladite au moins une fente (20, 21).

3. Composant selon la revendication 2, **caractérisé en ce que** ladite au moins une fente (20, 21) a un fond de fente ou de rainure, qui est fermé ou qui est réalisé de préférence sous forme ouverte ou perméable au liquide par une structure perforée ou en forme de grille formant le fond de fente ou de rainure.

4. Composant selon une revendication 2 ou 3, **caractérisé en ce que** le côté frontal de boîtier (12) présente un épaississement de la section transversale au moins dans la région de ladite au moins une fente (20, 21) et/ou **en ce que** les côtés longitudinaux de fente de ladite au moins une fente (20, 21) présentent une plus grande épaisseur de paroi par comparaison avec les parois de guidage d'écoulement (46) formant la structure de grille, de filet ou la structure perforée du côté frontal aval (12) du boîtier.

5. Composant selon l'une quelconque des revendications 1 à 4, **caractérisé en ce qu'**il est prévu plusieurs ouvertures d'aération (15) disposées de façon répartie de préférence uniformément sur la périphérie du boîtier.

6. Composant selon l'une quelconque des revendications 1 à 5, **caractérisé en ce que** le boîtier d'insertion (9) présente au moins dans une partie de boîtier aval une paroi de boîtier extérieure (17), portant au moins une partie du filetage extérieur (10), et une paroi de boîtier intérieure (18) espacée par ledit au moins un canal d'aération (14).

7. Composant selon la revendication 6, **caractérisé en ce que** la paroi de boîtier intérieure (18) est saillante au-delà de la paroi de boîtier extérieure (17) et forme le bord frontal aval (18) du boîtier.

8. Composant selon une revendication 6 ou 7, **caractérisé en ce que** les parois intérieure et extérieure (17, 18) du boîtier sont reliées l'une à l'autre par des nervures de préférence radiales (19) et **en ce qu'**il est prévu au moins deux nervures (19) comme faces d'entraînement de rotation ou d'application d'outil pour un outil de rotation pouvant être introduit dans un espace libre entre les nervures (17, 18).

9. Composant selon l'une quelconque des revendications 1 à 8, **caractérisé en ce que** la pièce d'insertion est constituée par un brise-jet, qui divise le courant d'eau en une multiplicité de jets individuels, dans lequel ladite au moins une ouverture d'aération (15) débouche dans une partie de l'espace intérieur du boîtier succédant au brise-jet dans la direction d'écoulement.

10. Composant selon la revendication 9, **caractérisé en ce que** le brise-jet comporte une multiplicité d'ouvertures de passage (22, 41) pour la division du courant d'eau en une multiplicité de jets individuels.

11. Composant selon une revendication 9 ou 10, **caractérisé en ce que** le brise-jet est formé par une plaque perforée (40) ou par un diffuseur (23).

12. Composant selon la revendication 11, **caractérisé en ce que** le brise-jet formé par un diffuseur (23) comporte une paroi annulaire (24) portant les ouvertures de passage (22), sur laquelle est formée une face d'impact centrale (25), qui dévie le courant d'eau entrant en direction des ouvertures de passage (22) situées en périphérie.

13. Composant selon une revendication 11 ou 12 avec le brise-jet formé par un diffuseur, **caractérisé en ce qu'**il est prévu un anneau de diffuseur (26), qui entoure le diffuseur (23) au moins dans la région des ouvertures de passage (22) et **en ce qu'**il est prévu entre la périphérie intérieure de l'anneau de diffuseur (26) et la périphérie extérieure du diffuseur (23) un canal de passage (30) se rétrécissant dans la direction d'écoulement.

14. Composant selon la revendication 13, **caractérisé en ce que** l'anneau de diffuseur (26) recouvre ladite au moins une ouverture d'aération (15) à une distance telle que la région partielle voisine de l'anneau de diffuseur (26) serve de protection contre les éclaboussures (27) pour ladite au moins une ouverture d'aération (15) contre l'eau s'écoulant le long de l'anneau de diffuseur (26) sur sa périphérie intérieure.

15. Composant selon une revendication 13 ou 14, **caractérisé en ce que** l'anneau de diffuseur (26) comporte au moins une ouverture de passage d'air (29) et **en ce que** ladite au moins une ouverture de passage d'air (29) se rétrécit dans la direction d'écoulement de préférence jusqu'à une fente de passage d'air.

16. Composant selon l'une quelconque des revendications 13 à 15, **caractérisé en ce que** l'anneau de diffuseur (26) peut être inséré dans le boîtier d'insertion (9) et/ou le diffuseur (23) peut être inséré dans l'anneau de diffuseur (26) jusqu'à une butée d'insertion (31, 32).

17. Composant selon l'une quelconque des revendications 13 à 16, **caractérisé en ce que** l'anneau de diffuseur (26) peut être encliqueté dans le boîtier d'insertion (9) ou le diffuseur (23) peut être encliqueté dans l'anneau de diffuseur (26) de manière amovible et fixable et de préférence de manière amovible.

18. Composant selon une revendication 16 ou 17, **caractérisé en ce qu'**il est prévu sur l'anneau de diffuseur (26) et/ou sur le diffuseur (23) un épaulement annulaire ou une bride annulaire, qui coopère avec la butée d'insertion (31; 32).

19. Composant selon l'une quelconque des revendications 1 à 18, **caractérisé en ce que** le composant (1, 2, 4, 5, 6) comporte un régulateur de débit (34) et/ou un disque d'étranglement, qui est placé avant le régulateur de jet dans la direction d'écoulement.

20. Composant selon l'une quelconque des revendications 1 à 19, **caractérisé en ce qu'**un tamis d'entrée (38) est placé, dans la direction d'écoulement, avant le régulateur de jet aéré ainsi qu'éventuellement avant le régulateur de débit (34).

21. Composant selon l'une quelconque des revendications 1 à 20, **caractérisé en ce qu'**il est prévu un joint annulaire (33) en un matériau de préférence élastique souple pour l'étanchéité axiale entre le composant et un épaulement annulaire se trouvant dans la sortie d'eau (70).
